# EUROPÄISCHE PATENTSCHRIFT

(11) **EP 2 224 202 B1**
(45) Veröffentlichungstag und Bekanntmachung des Hinweises auf die Patenterteilung: **11.05.2016**
(21) Anmeldenummer: 10154678.6
(22) Anmeldetag: 25.02.2010
(51) Int. Cl.: F41C 23/14, F41C 23/04

(54) **Schaftsystem für eine schultergestützte Waffe**
Stocksystem for a shoulder fire arm
Système de crosse d'une arme à feu d'épaule

(30) Priorität: 26.02.2009 DE 102009010768
(43) Veröffentlichungstag der Anmeldung: 01.09.2010
(73) Patentinhaber: Wilfried, Nill, 72116 Mössingen (DE)
(72) Erfinder: Wilfried, Nill, 72116 Mössingen (DE)
(74) Vertreter: Schön, Christoph

(56) Entgegenhaltungen:
- EP-A2- 1 748 272
- DE-A1-102006 059 914
- FR-A3- 2 686 152
- JP-A- 2008 008 525
- US-A1- 2004 255 505
- US-A1- 2008 028 662

## Beschreibung

Die Erfindung betrifft ein Schaftsystem für eine schultergestützte Waffe, deren Schaft zum Halten und Stützen einen Pistolengriff, eine mindestens nach Seite und Höhe einstellbare Schaftbacke sowie eine schwenkbare und längsverstellbare Schaftkappe umfasst.

Solche vielfach bekannten für Rechts- und Linksschützen ausgebildete Schaftsysteme dienen dem Zweck, die Waffe den anatomischen Verhältnissen des jeweiligen Schützen anpassen zu können, was für das Anvisieren eines Ziels auch für Sportschützen von großem Vorteil ist.

Das Einstellen der Schaftbacken und Schaftkappen nach Seite und Höhe in Bezug auf das jeweilige Schafthauptteil erfolgt in der Regel über verstellbar und festschraubbar ausgebildete, mit Befestigungslaschen zusammenwirkende Führungsglieder, während für die Abstandseinstellung der Schaftkappe feststellbare Abstandsschrauben dienen; vgl. z.B. DE 94 11 466 U1 und DE 10 2004 057 414 A1. DE 10 2006 059 914 A1 betrifft einen Schaft einer Schusswaffe zur auswechselbaren Befestigung des Schussabgabesystems.

Infolge der Vielzahl der hierfür benötigten, unterschiedlichst ausgebildeten Bauteile sind solche Schaftsysteme nicht flexibel genug und oft unhandlich sowie teuer in der Herstellung, kompliziert in ihrer Montage und dem Service. Auch lässt die Abstandseinstellung vor allem infolge der bisher nur möglichen geringen Abstandsänderungen, insbesondere für die Sportschützen Wünsche offen.

Hier setzt nun die Erfindung ein, deren Aufgabe es ist, solche Schaftsysteme zu vereinfachen und insbesondere die vorgesehenen Abstandsänderungen zu vergrößern, um den stark unterschiedlichen Armlängen und Schulterformen der Schützen besser als bisher Rechnung tragen zu können.

Ausgehend von einem Schaftsystem für eine schultergestützte Waffe, deren das Waffensystem aufnehmender Schaft zum Halten und Stützen einen Pistolengriff, eine mindestens nach Seite und Höhe einstellbare Schaftbacke sowie eine schwenkbare und längsverstellbare Schaftkappe umfasst, wird diese Aufgabe nun erfindungsgemäß durch die kennzeichnenden Merkmale des Patentanspruchs 1 gelöst.

Weitere Merkmale der Erfindung ergeben sich aus den Unteransprüchen.

Die erfindungsgemäße Ausgestaltung des neuen Schaftsystems ersetzt den bisherigen Schafthauptteil durch ein zentrales Mittelstück für den Anbau aller wesentlichen Teile des Schaftsystems. Hierbei dient der Pistolengriff als Verbindungsmittel zwischen dem Waffensystem und dem Mittelstück, das auf seiner Oberseite die höhen- und seitenverstellbaren Schaftbacken trägt. Die Ausbildung des Trägers der drehbeweglich, schwenkbar und jeweils feststellbar gelagerten Schaftkappe als gezahntes oder mit einer Führungsrolle versehenes Teleskoprohr, das in das Mittelstück ein- und ausschiebbar ist sowie mit diesem über Klemmmittel verspannbar ist, ermöglicht auf einfache und sichere Weise eine weit größere Abstandsanpassung der Schaftkappe des Schaftsystems an die körperlichen Gegebenheiten des die Waffe gebrauchenden Schützen. Darüber hinaus ermöglicht die erfindungsgemäße Ausbildung eine einfache Herstellung, flexible Auslegung, Montage und Wartung des neuen Schaftsystems.

Die Erfindung wird nachfolgend nun anhand der mehr oder minder schematischen Darstellung eines Ausführungsbeispiels beschrieben.

Es zeigen:
Figur 1 eine Ansicht des Schaftsystems von der Seite,
Figur 2 einen Schnitt durch die rechte Seite des Schaftsystems nach Figur 1,
Figur 3 eine Ansicht des Schaftsystems von oben, und
Figur 4 eine perspektivische Teilansicht des Schaftsystems.

Ein in der Zeichnung insgesamt mit der Bezugsziffer 10 bezeichnetes Schaftsystem für eine schultergestützte Waffe, z.B. eine Büchse oder eine Flinte für Sport- und Jagdzwecke oder eine Kampfwaffe, umfasst einen Pistolengriff 12 als Träger für das hier nicht dargestellte Waffensystem, der gegebenenfalls das Waffensystem nach vorne in Schussrichtung zusätzlich abdeckt, ein Mittelstück 14 als Träger für eine nach Höhe und Seite verstellbare Schaftbacke 15 sowie für eine schwenkbar und längs zur Schussrichtung S verstellbare Schaftkappeneinheit 16 oder weitere, hier nicht abgebildete, am Mittelstück hinten befestigte starre Schaftkappeneinheiten.

Die an sich bekannten Verstellmittel der Schaftbacke 15 sind nicht näher dargestellt und umfassen als Führungsglieder ausgebildete Befestigungslaschen 18 und 19, die über Schraubglieder 20,21 in die jeweilige Einsteillage feststellbar sind.

Die in bekannter Weise mehrteilig ausgebildete Schaftkappeneinheit 16 ist an einer gezahnten und verschiebbar im Mittelstück 14 gelagerten Teleskoprohr 23 angelenkt, und zwar an dem der Schussrichtung S des Waffensystems abgewandten Ende. Das Teleskoprohr 23 lässt sich durch ein hinten am Mittelstück eingeschraubtes und somit festklemmbares, mit einer Nut versehenen Führungsplatte 24 axial justieren (siehe Figur 4). Die Schaftkappeneinheit 16 selbst weist eine in dem Teleskopsrohr 23 drehbeweglich feststellbar gelagerte Pitchgabel 33, eine an der Pitchgabel 33 schwenkbar gelagerte Schwenkplatte(gabel) 25 und eine mit einer Verstellplatte 26 einstellbar verbundene Schulterplatte 27 auf, die untereinander über Schraubglieder miteinander verspannbar sind.

Zur Einstellung der Schaftlänge greifen die Klemmstellen 30,31 in die Verzahnung 34 des Telekoprohres 23 ein.

Alternativ kann ein entgegen der Schussrichtung am Mittelstück hinten anschraubbares, nicht verstellbares Schaftabschlussstück als kostengünstigere und gewichtsmäßig leichtere Lösung dienen.

Der Pistolengriff 12 greift mit einem Ansatz 35 in eine entsprechende Öffnung 36 des Mittelstückes 14 an der der Schulterkappeneinheit (Schulterkappe) 16 abgewandten, also der Schussrichtung S zugewandten, Seite ein und ist mit dem Mittelstück 14 mittels einer Schraube 38 fest aber lösbar verspannt.

Mit dem vorstehend beschriebenen Schaftsystem kann die Waffe bezüglich ihres Schaftes schnell und einfach auf den jeweiligen Schützen individuell abgestimmt und eingestellt werden. Die geometrische Ausbildung der Griff- und Anbauelemente, insbesondere von Schaftbacke 15 und Schaftkappeneinheit 16, kann dabei unterschiedlich im Hinblick auf deren ästhetischen Eindruck gestaltet sein. Um das Schaftsystem mit wenigen Handgriffen mit dem nicht dargestellten Waffensystem verspannen zu können, wird über einen an der Unterseite des Mittelstückes 14 angeordneten, hier nicht dargestellten aber an sich bekannten Hebel, eine Zugstange mit einer daran befestigten Spannzange nach hinten - entgegen dem Pfeil S gezogen, so dass durch Eingriff der Spannzange in ein Gegenstück an dem Waffensystem das Schaftsystem 10 mit der Waffe verspannt werden kann.

## Patentansprüche

1. Schaftsystem (10) für eine schultergestützte Waffe, das einen das Waffensystem aufnehmenden Schaft, zum Halten und Stützen einen Pistolengriff (12), eine mindestens nach Seite und Höhe einstellbare Schaftbacke (15) sowie eine schwenkbar und längsverstellbare Schaftkappeneinheit (16) umfasst, wobei Pistolengriff (12), Schaftbacke (15) und Schaftkappeneinheit (16) einem Teil eines Mittelstücks (14) zugeordnet sind, das als formschlüssige und kraftlösliche Kupplung zwischen dem das Waffensystem aufnehmenden Schaft und dem Pistolengriff (12) einerseits, und der Schaftbacke (15) und der Schaftkappeneinheit (16) andererseits ausgebildet ist, **dadurch gekennzeichnet, dass** das Mittelstück (14) ein gezahntes, über zwei in Mittelstücklängsrichtung versetzte Klemmstellen (30,31) mit dem Mittelstück (14) verspannbares Teleskoprohr (23) umschließt, an dessen der Schussrichtung (S) des Waffensystems abgewandtem Ende die Schaftkappeneinheit (16) angelenkt ist und der als Kupplung zwischen Waffensystem und Mittelstück (14) dienende Pistolengriff (12) mittels eines Zapfens (35) in eine entsprechende, der Schussrichtung (S) zugewandte Öffnung (36) des Mittelstücks (14) eingreift und mittels einer Schraube (38) oder Kupplung mit diesem verspannt ist.

2. Schaftsystem nach Anspruch 1, **dadurch gekennzeichnet, dass** die Schaftkappeneinheit (16) aus einer Pitchgabel (33), einer an der Pitchgabel (33) schwenkbar gelagerten Schwenkplatte (25) und einer eine Schaftkappe oder Schulterplatte (27) tragenden Versiellplatte (26) besteht.

3. Schaftsystem nach Anspruch 2, **dadurch gekennzeichnet, dass** die Pitchgabel (33) drehbeweglich und feststellbar in dem Teleskoprohr (23) gelagert ist.

4. Schaftsystem nach den Ansprüchen 1 bis 3, **dadurch gekennzeichnet, dass** die nach der Seite und der Höhe verstellbare Schaftbacken (15) an der Oberseite des Mittelstücks (14) mittels einer Führungs- und einer Befestigungslasche (18,19), die über Schraubglieder (20,21) mit dem Mittelstück (14) verspannbar sind, angebracht ist.

5. Schaftsystem nach den Ansprüchen 1 bis 4, **dadurch gekennzeichnet, dass** das Mittelstück (14) als Rohrstück mit elliptischer Querschnitt ausgebildet ist und dass dem im Mittelstück geführten Teleskoprohr (23) eine mit einer Nut versehene Führungsplatte (24) zugeordnet ist.

## Claims

1. A stock system (10) for a shoulder-held weapon, which comprises a stock accommodating the weapon system, for purposes of holding and supporting a pistol grip (12), a cheek piece (15) adjustable to the side and in height, together with a butt plate unit (16) that can be pivoted and is adjustable in length, wherein the pistol grip (12), cheek piece (15) and butt plate unit (16) are assigned to a part of a centre section (14), which is designed as a form-locking coupling, releasable by force, between the stock accommodating the weapon system and the pistol grip (12) on the one hand, and the cheek piece (15) and the butt plate unit (16) on the other hand, **characterised in that** the centre section (14) surrounds a serrated telescopic tube (23), which can be clamped with the centre section (14) by means of two clamping points (30, 31) offset in the longitudinal direction of the centre section, on the end of which tube, facing away from the firing direction (S) of the weapon system, the butt plate unit (16) is articulated, and the pistol grip (12), serving as a coupling between weapon system and centre section (14) engages by means of a pin (35) into a corresponding opening (36) of the centre section (14), facing towards the firing direction (S), and is clamped with the latter by means of a screw (38) or coupling.

2. The stock system in accordance with claim 1, **characterised in that** the butt plate unit (16) consists of a pitchfork (33), a swivel plate (25) mounted such that it can swivel on the pitchfork (33), and an adjustment plate (26) supporting a butt plate or shoulder plate (27).

3. The stock system in accordance with claim 2, **characterised in that** the pitchfork (33) is mounted on the telescopic tube (23) such that it can rotate and be fixed.

4. The stock system in accordance with one of the claims 1 to 3, **characterised in that** the cheek piece (15), adjustable to the side and in height, is attached to the upper side of the centre section (14) by means of a guide bracket and an attachment bracket (18, 19), which can be clamped via screw fitting elements (20, 21) with the centre section (14).

5. The stock system in accordance with one of the claims 1 to 4, **characterised in that** the centre section (14) is designed as a tubular section with an elliptical cross-section, and **in that** a guide plate (24), provided with a groove, is assigned to the telescopic tube (23) that is guided in the centre section.

## Revendications

1. Système de crosse (10) pour une arme d'épaule qui comprend une crosse recevant le système d'arme, pour le maintien et le soutien, une poignée de pistolet (12) et une mâchoire de crosse (15) réglable au moins latéralement et en hauteur, ainsi qu'une unité de chapeau de crosse (16) pivotante et réglable en longueur, la poignée de pistolet (12), la mâchoire de crosse (15) et l'unité de chapeau de crosse (16) étant associées à une partie d'une pièce médiane (14), qui est conçue comme un accouplement par complémentarité de forme et desserrable par force entre la crosse recevant le système d'arme et la poignée de pistolet (12) d'une part et à la mâchoire de crosse (15) et l'unité de chapeau de crosse (16) d'autre part, **caractérisé en ce que** la pièce médiane (14) entoure un tube télescopique (23) denté qui peut être contraint avec la pièce médiane (14) par l'intermédiaire de deux points de serrage (30, 31) décalés dans la direction longitudinale de la pièce médiane, sur l'extrémité opposée à la direction de tir (S) du système d'arme duquel l'unité de chapeau de crosse (16) est articulée et **en ce que** la poignée de pistolet (12) servant d'accouplement entre le système d'arme et la pièce médiane (14) s'engage au moyen d'un pivot (35) dans un orifice (36) correspondant, faisant face à la direction de tir (S) de la pièce médiane (14) et est contraint avec celui-ci au moyen d'une vis (38) ou d'un accouplement.

2. Système de crosse selon la revendication 1, **caractérisé en ce que** l'unité de chapeau de crosse (16) est constituée d'une fourche pitch (33), d'une plaque pivotante (25) logée en pouvant pivoter sur la fourche pitch (33) et d'une plaque de réglage (26) portant un chapeau de crosse ou une plaque d'épaule (27).

3. Système de crosse selon la revendication 2, **caractérisé en ce que** la fourche pitch (33) est logée en étant mobile en rotation et immobilisable dans le tube télescopique (23).

4. Système de crosse selon les revendications 1 à 3, **caractérisé en ce que** la mâchoire de crosse (15) réglable latéralement et en hauteur est montée sur la face supérieure de la pièce médiane (14) au moyen d'une patte de guidage et d'une patte de fixation (18, 19) qui est susceptible d'être précontrainte sur la pièce médiane (14) par l'intermédiaire d'organes à visser (20, 21).

5. Système de crosse selon les revendications 1 à 4, **caractérisé en ce que** la pièce médiane (14) est conçue en tant que pièce tubulaire à section transversale elliptique et **en ce qu'**une plaque de guidage (24) munie d'une rainure est associée au tube télescopique (23) guidé dans la pièce médiane.
